# EUROPÄISCHE PATENTSCHRIFT

(11) **EP 2 103 802 B1**
(45) Veröffentlichungstag und Bekanntmachung des Hinweises auf die Patenterteilung: **19.01.2011**
(21) Anmeldenummer: 09100059.6
(22) Anmeldetag: 22.01.2009
(51) Int. Cl.: F02M 47/02, F02M 51/06, F02M 63/02

(54) **Injektor**
Injector
Injecteur

(30) Priorität: 17.03.2008 DE 102008000702
(43) Veröffentlichungstag der Anmeldung: 23.09.2009
(73) Patentinhaber: Robert Bosch GmbH, 70442 Stuttgart (DE)
(72) Erfinder: Ohlhafer, Olaf, 74321 Bietigheim-Bissingen (DE); Jansen, Sebastian, 71636 Ludwigsburg (DE); Solovyev, Sergey, 70839 Gerlingen (DE)

(56) Entgegenhaltungen:
- EP-A- 1 612 401
- EP-A- 1 925 812
- WO-A-99/30029
- GB-A- 2 150 978

## Beschreibung

### Technisches Gebiet

Die Erfindung bezieht sich auf einen Injektor zum Einspritzen von Kraftstoff in einen Brennraum einer Brennkraftmaschine entsprechend dem Oberbegriff des Anspruches 1.

### Stand der Technik

Es ist bekannt, zur Einbringung von Kraftstoff in direkt einspritzende Dieselmotoren hubgesteuerte Kraftstoffinjektoren einzusetzen. Dies bietet den Vorteil, dass der Einspritzdruck an Last und Drehzahl angepasst werden kann. Die Ansteuerung erfolgt oftmals unter Zwischenschaltung eines Servosteuerraumes, der bei entsprechender Betätigung eines Steuerventils auf sehr hohen Druck, insbesondere den Einspritzdruck des Einspritzsystems, bzw. auf verschwindenden Druck gebracht werden kann. Dieser Druck wirkt auf ein plungerartiges Teil einer die Einspritzdüsen steuernden Düsennadel, wobei die Düsennadel bei hohem Druck die die Einspritzdüsen verschließende Schließlage und bei verschwindendem Druck die die Einspritzdüsen mit einer Hochdruckquelle (Common-Rail) für den einzuspritzenden Kraftstoff verbindende Offenlage einnimmt.

Bei derartigen Injektoren muss neben einem Hochdruckanschluss des Injektors ein Niederdruckanschluss vorhanden sein, über den Kraftstoff in einen im wesentlichen druckfreien Tank zurücklaufen kann, wenn der Steuerraum zur Öffnung der Düsennadel vom Druck entlastet werden soll. Injektoren dieser Art besitzen daher prinzipbedingt einen zur Realisierung des Düsennadelhubs erforderlichen Steuervolumenstrom sowie gegebenenfalls einen Leckvolumenstrom, womit einerseits ein zusätzlicher Systemaufwand für Rückleitungen und andererseits eine erhöhte Förderleistung der Hochdruckpumpe für den Kraftstoff notwendig werden. Die WO 99/30029 zeigt einen Kraftstoffinjektor, bei dem die Einspritzdüsen von einem kleinen Ventilglied mit geringer Masse gesteuert werden. Dieses Ventilglied ist in einem Ventilgliedhalter in unmittelbarer Nähe des zugeordneten Ventilsitzes an den Einspritzdüsen angeordnet. Innerhalb des Ventilgliedhalters ist ein Steuerraum angeordnet, dessen Druck das Ventilglied in Schließrichtung beaufschlagt. Dieser Steuerraum ist ständig über eine Drossel mit einer Kraftstoff-Hochdruckquelle verbunden und wird bei Beginn der Einspritzphase über ein von einem Aktor betätigtes Drucksteuerventil mit einem Niederdruckbereich verbunden, so dass der am Ventilsitz anstehende Hochdruck das Ventilglied in die Offenlage ausheben kann.

Bisher ist es bei Injektoren der eingangs genannten Art nicht möglich, die Düsennadel direkt mit einem elektromagnetischen Aktor zu betätigen. Denn dabei müssen extreme Drücke überwunden werden, so dass der notwendige Bauraum für entsprechend starke Aktoren zu groß wäre.

### Offenbarung der Erfindung

Aufgabe der Erfindung ist es nun, die zum Öffnen eines Injektors erforderlichen Kräfte zu reduzieren, so dass die Düsennadel direkt mit Hilfe vergleichsweise schwacher Aktoren betätigt werden kann.

Dies wird durch die kennzeichnenden Merkmale des Anspruches 1 erreicht. Im Ergebnis können auf diese Weise Injektoren hergestellt werden, die ohne Kraftstoffrücklaufleitung auskommen.

Die Erfindung beruht auf dem allgemeinen Gedanken, an der Düsennadel für einen schaltbaren Druckausgleich zu sorgen, derart, dass die an der Düsennadel hydraulisch erzeugten Kräfte einander bei entsprechender Schaltung des Druckausgleichsventils größenordnungsmäßig aufheben und die Düsennadel aus ihrer die Düsen versperrenden Schließlage mit entsprechend geringen Kräften ausgehoben werden kann, um Kraftstoff in den jeweiligen Brennraum einzuspritzen. Damit kann dann der Öffnungshub der Düsennadel mit schwachen und nur ein geringes Bauvolumen erfordernden Aktoren bewirkt werden. Durch den bei entsprechender Schaltung des Druckausgleichsventils bewirkten Druckausgleich wird also der Öffnungshub der Ventilnadel "vorbereitet". Der Öffnungshub bzw. die Beendigung der Offenstellung der Düsennadel wird durch entsprechende Ansteuerung des Aktors bewirkt.

Gemäß der Erfindung ist vorgesehen, dass der Zusatzraum, dessen Druck mittels des Druckausgleichsventils gesteuert wird, an der Eingangsseite der Düsen angeordnet und bei in Schließlage befindlicher Düsennadel oder dergleichen über einen zwischen Düsennadel und Eingangsseite der Düsen verbleibenden Drosselspalt in den Brennraum entlüftbar ist. Hier wird die Tatsache ausgenutzt, dass zwischen den Einspritzdüsen ein vergleichsweise großer Querschnitt der Düsennadel bei Öffnung des Druckausgleichsventils mit hohem kraftststoffdruck beaufschlagt werden kann. Andererseits ist beim

Schließen des Druckentlastungsventils gewährleistet, dass ein Austritt geringster Kraftstoffmengen über den Drosselspalt und die Düsen in den Brennraum genügt, um den Zusatzraum vom Druck zu entlasten.

Gemäß einer konstruktiv bevorzugten Ausführungsform der Erfindung kann die Düsennadel als Hohlnadel mit einer mit der Hochdruckquelle (Common-Rail) kommunizierenden Axialbohrung ausgebildet und das Druckausgleichsventil am düsennahen Ende der Axialbohrung angeordnet sein, wobei dann der Ventilkörper des Druckausgleichsventils zweckmäßig einen die Axialbohrung fortsetzenden Auslass steuert, der in den zwischen den Düsen angeordneten Zusatzraum mündet. Auf diese Weise wird eine besonders kompakte Bauform des Injektors erreicht.

Als Aktor ist vorzugsweise eine Elektromagnetanordnung vorgesehen, die mit einer der Düsennadel zugeordneten Ankeranordnung sowie einer dem Ventilkörper des Druckausgleichsventils zugeordneten Ankeranordnung magnetisch zur Betätigung zusammenwirkt.

Dabei besteht einerseits die Möglichkeit, eine einzige Elektromagnetanordnung gemeinsam für Druckausgleichsventil und Düsennadel vorzusehen.

Andererseits können die Ankeranordnungen von Düsennadel und Druckausgleichsventil mit gesonderten Elektromagnetanordnungen kombiniert sein, wobei grundsätzlich die Möglichkeit besteht, die Elektromagnetanordnungen unabhängig voneinander elektrisch zu bestromen. Damit wird die Flexibilität des Einspritzsystems erhöht. Außerdem können gegebenenfalls in besonderen Einspritzphasen Kleinstmengen eingespritzt werden, indem nur das Druckausgleichsventil geöffnet wird.

Bei einer weiteren Variante können die Elektromagnetanordnungen elektrisch in Reihe liegen.

Im übrigen wird hinsichtlich bevorzugter Merkmale der Erfindung auf die Ansprüche und die nachfolgende Erläuterung der Zeichnung verwiesen, anhand der bevorzugte Ausführungen der Erfindung näher beschrieben werden.

Erläuterung der Zeichnung

In der Zeichnung zeigt:
- Fig. 1: eine Serie von Schnittbildern A bis E verschiedener Betriebszustände eines erfindungsgemäßen Injektors,
- Fig. 2: die Einzelheit II in Fig. 1 und
- Fig. 3: ein Schnittbild einer gegenüber Fig. 1 abgewandelten Ausführungsform des erfindungsgemäßen Injektors.

Gemäß Fig. 1 besitzt der Injektor einen Injektorkörper 1, dessen Innenraum ständig mit einer Hochdruckquelle (Common-Rail) für Kraftstoff verbunden ist. Der Injektorkörper 1 setzt sich in der Zeichnung nach unten in einen Düsenkörper 2 fort, dessen Innenraum mit dem Innenraum des Injektorkörpers 1 kommuniziert. Der Düsenkörper 2 hat im wesentlichen die Form eines Rohres, dessen freies Ende durch eine mit Düsen 3 versehene Kegelspitze gebildet wird. Diese Düsen münden in einen nicht dargestellten Brennraum einer Brennkraftmaschine.

Zur Steuerung der Düsen dient eine Düsennadel 4, die hier als Hohlnadel ausgebildet ist und ähnlich wie der Düsenkörper die Form eines Rohres aufweist, dessen in der Zeichnung unteres Ende durch eine Kegelspitze gebildet wird. Wenn die Düsennadel 4 ihre untere Endlage einnimmt, sitzt sie mit einer ringförmigen Kante am Übergang zur unteren Kegelspitze auf einem ringförmigen Sitz 5 auf der Innenseite der Kegelspitze des Düsenkörpers 2 dicht auf. Der Sitz 5 ist radial außerhalb der Eingangsseiten der Düsen 3 angeordnet. Dementsprechend sind die Eingangsseiten der Düsen 3 vom Ringraum zwischen der Außenseite der Düsennadel 4 und dem Innenumfang des Düsenkörpers 2 abgesperrt, wenn die Düsennadel 4 auf dem Sitz 5 aufsitzt. Gegebenenfalls kann der Sitz 5 auch als Ringwulst ausgebildet sein, der mit der Kegelspitze der Düsennadel 4 dichtend zusammenwirkt.

Zwischen der Außenseite der Kegelspitze der Düsennadel 4 und der Innenseite der Kegelspitze des Düsenkörpers 2 verbleibt ein Zusatzraum 6, dessen Zweck weiter unten erläutert wird. Dieser Zusatzraum 6 kommuniziert mit dem Innenraum der Düsennadel 4 über eine die Axialbohrung der Düsennadel 4 fortsetzende Bohrung 7, die durch einen im dargestellten Beispiel kleinen, kugelförmigen Ventilkörper 8 eines Druckausgleichsventils 7,8 gesteuert wird.

Zur Betätigung der Düsennadel 4 bzw. des Ventilkörpers 8 dienen im Injektorkörper 1 axial hintereinander angeordnete ringförmige Elektromagnetanordnungen 10 und 11. Die die Düsennadel 4 steuernde Elektromagnetanordnung 10 wirkt mit einem am zugewandten Ende der Düsennadel 4 angeordneten Ankeranordnung 12 zusammen, d.h. die Ankeranordnung 12 wird bei elektrischer Bestromung der Elektromagnetanordnung 10 mit einer Kraft beaufschlagt, die die Düsennadel 4 vom Sitz 5 abzuheben sucht. Der Ventilkörper 8 ist mit seiner zugeordneten Ankeranordnung 13 über eine die Zentralbohrung der Elektromagnetanordnung 10 durchsetzende Stange 14 verbunden, die von einer beispielsweise als Schraubendruckfeder ausgebildeten Schließfeder 15, die zwischen einem Flansch an der Stange 14 und einer Widerlagerfläche an der Elektromagnetanordnung 10 eingespannt ist, nach abwärts gespannt wird, derart, dass der Ventilkörper 8 in Schließlage auf dem zugeordneten Sitz an der Bohrung 7 gebracht wird.

Wird die Elektromagnetanordnung 11 bestromt, wird die Ankeranordnung 13 in Fig. 1 nach aufwärts gezogen, und der Ventilkörper 8 des Druckausgleichsventils 7,8 gibt die Bohrung 7 frei, so dass der Zusatzraum 6 mit dem Innenraum der Düsennadel 4 und damit mit dem unter Hochdruck stehenden Innenraum des Injektorkörpers 1 Verbindung hat.

Der dargestellte Injektor der Fig. 1 funktioniert wie folgt:
Die Elektromagnetanordnungen 10 und 11 sind elektrisch in Reihe geschaltet und können dementsprechend gemeinsam mittels einer elektrischen Spannungsquelle 16 bestromt werden, wenn ein Schalter 17 geschlossen wird. Zunächst möge dieser Schalter gemäß Bild A offen sein, d.h. die Elektromagnetanordnungen 10 und 11 sind ohne elektrischen Strom, und die Düsennadel 4 sowie der Ventilkörper 8 des Druckausgleichsventils 7,8 werden vom hydraulischen Druck im Injektorkörper 1 bzw. im Düsenkörper 2 auf ihre jeweiligen Sitze gedrängt. In dieser Phase ist der Zusatzraum 6 in den am Düsenausgang angeschlossenen Brennraum entlüftet, da gemäß Fig. 2 zwischen der Außenseite des Kegels der Düsennadel 4 und der ringwulstförmigen Eingangsseite der Düsen 3 ein schmaler Drosselspalt 18 offen bleibt. Zu Beginn einer gewünschten Einspritzphase werden die Elektromagnetanordnungen 10 und 11 durch Schließen des Schalters 17 elektrisch bestromt. Aufgrund seines kleinen Querschnittes kann der Ventilkörper 8 des Druckausgleichsventils 7,8 sofort von den zwischen der Elektromagnetanordnung 11 und der Ankeranordnung 13 wirksamen Magnetkräften aus seinem Sitz ausgehoben werden. Damit wird der Zusatzraum 6 über die Bohrung 7 mit hohem Druck aufgeladen, derart, dass die zwischen der Ankeranordnung 12 und der Elektromagnetanordnung 10 wirkenden magnetischen Kräfte in Verbindung mit den hydraulischen Druckkräften im Zusatzraum 6 ausreichen, die Düsennadel 4 aus ihren Sitz 5 auszuheben. Dieser Zustand ist im Bild C dargestellt. Damit kommuniziert die Eingangsseite der Düsen 3 über den Innenraum des Düsenkörpers 2 mit dem Innenraum des Injektorkörpers 1, und Kraftstoff wird über die Düsen 3 in den angeschlossenen Brennraum eingespritzt.

Zur Beendigung der Einspritzphase wird der Schalter 17 wieder geöffnet, so dass die Bestromung der Elektromagnetanordnungen 10 und 11 beendet wird. Dies führt gemäß Bild D zunächst dazu, dass der Ventilkörper 8 des Druckausgleichsventils 7,8 wieder seine Schließlage einnimmt und die Bohrung 7 zum Zusatzraum 6 absperrt. Dies hat des weiteren zur Folge, dass die Düsennadel 4 vom hydraulischen Druck im Injektorkörper 1 bzw. im Düsenkörper 2 sowie durch die Kraft der Schließfeder 15 in Schließrichtung belastet wird und auf dem Sitz 5 aufsetzt, sobald sich der Zusatzraum 6 über die Düsen 3 hinreichend entleert hat. Damit wird der Zustand des Bildes E bzw. A erreicht.

Der in Schließlage der Düsennadel 4 verbleibende Drosselspalt 18 an der Eingangsseite der Düsen 3 hat, wie oben dargestellt wurde, einerseits die Funktion, dass sich der Zusatzraum 6 bei geschlossenem Druckausgleichsventil 9 in den Brennraum entlüften kann. Des Weiteren hat dieser Drosselspalt 18 bei öffnendem Druckausgleichsventil 7,8 die Wirkung, dass im Zusatzraum 6 ein schneller Druckanstieg folgen kann, weil zunächst aufgrund der Drosselwirkung des Drosselspaltes 18 nur ein geringer Anteil des durch die Bohrung 7 zuströmenden und unter Hochdruck stehenden Kraftstoffes über die Düsen 3 abströmt. Im Ergebnis wird also durch einen sehr engen Drosselspalt 18 ein schnelles Öffnen der Düsennadel 4 zu Beginn der Einspritzphase erreicht.

Bei der vorangegangenen Funktionsbeschreibung wurde davon ausgegangen, dass die Elektromagnetanordnungen 10 und 11 simultan bestromt bzw. simultan vom elektrischen Strom abgeschaltet werden. Dies ist nicht zwingend notwendig. Vielmehr ist es auch möglich und vorteilhaft, die Elektromagnetanordnungen 10 und 11 separat voneinander elektrisch bestromen zu können.

Beispielsweise besteht die Möglichkeit, in bestimmten Phasen nur die Elektromagnetanordnung 11 zur Betätigung des Druckausgleichsventils 7,8 zu bestromen. Damit öffnet nur das Druckausgleichsventil 7,8, so dass die Düsen 3 nur über die Bohrung 7, den Zusatzraum 6 und den Drosselspalt 18 mit Kraftstoff beliefert werden. Auf diese Weise besteht die Möglichkeit, in besonderen Einspritzphasen ganz geringe Kraftstoffmengen reproduzierbar einzuspritzen.

Gegebenenfalls können die Ankeranordnungen 12 und 13 gemäß Fig. 3 auch von einer einzigen Elektromagnetanordnung 19 betätigt werden. Dazu sind die Ankeranordnungen 12 und 13 gemäß Fig. 3 koaxial zueinander angeordnet. In diesem Fall kann die Schließfeder 15 des Druckausgleichsventils 7,8 oberhalb der Elektromagnetanordnung 19 zwischen einem Boden des Injektorkörpers 1 und einem Flansch an der Stange 14, die eine Zentralbohrung der Elektromagnetanordnung 19 durchsetzt, eingespannt sein. Wichtig ist, dass die Ankeranordnung 13 des Druckausgleichsventils 7,8 auch in der oberen Endlage (Offenlage) der Düsennadel 4 und der zugeordneten Ankeranordnung 12 eine hinreichende axiale Beweglichkeit hat, um das Druckausgleichsventil 7,8 öffnen bzw. schließen zu können.

## Patentansprüche

1. Injektor zum Einspritzen von Kraftstoff in einen Brennraum einer Brennkraftmaschine, mit einem mit einer Hochdruckquelle für Kraftstoff ständig verbundenen Innenraum, welcher über von einer Düsennadel (4) oder dergleichen gesteuerte Düsen (3) zur Kraftstoffeinspritzung mit dem zugeordneten Brennraum verbindbar ist, wobei die vom Druck im Innenraum in ihre die Düsen (3) absperrende Schließlage gedrängte Düsennadel (4) oder dergleichen aus der Schließlage mittels eines zugeordneten Aktors (10) sowie durch vom Aktor (10) zunächst bewirkte Öffnung eines Druckausgleichsventils (7,8) aushebbar ist, welches in seinem geöffneten Zustand den Innenraum mit einem normal, bei geschlossenem Druckausgleichsventil (7,8), im Wesentlichen drucklosen Zusatzraum (6) verbindet, dessen Druck die Düsennadel (4) oder dergleichen aus deren Schließlage auszuheben sucht, **dadurch gekennzeichnet, dass** der Zusatzraum (6) an der Eingangsseite der Düsen (3) angeordnet und bei in Schließlage befindlicher Düsennadel (4) oder dergleichen über einen zwischen Düsennadel (4) und Eingangsseite der Düsen (3) verbleibenden Drosselspalt (18) in den Brennraum entlüftbar ist.

2. Injektor nach Anspruch 1,
**dadurch gekennzeichnet, dass** die Düsennadel (4) als Hohlnadel mit einer mit der Hochdruckquelle kommunizierenden Axialbohrung ausgebildet und das Druckausgleichsventil (7,8) am düsenseitigen Ende der Axialbohrung angeordnet ist.

3. Injektor nach Anspruch 2,
**dadurch gekennzeichnet, dass** der Ventilkörper (8) des Druckausgleichsventils (7,8) einen die Axialbohrung fortsetzenden Auslass (7) steuert, der in den zwischen den Eingängen der Düsen (3) angeordneten Zusatzraum (6) mündet.

4. Injektor nach einem der Ansprüche 1 bis 3,
**dadurch gekennzeichnet, dass** im Innenraum eine Elektromagnetanordnung (10,11) angeordnet ist, die mit einer an der Düsennadel (4) angeordneten Ankeranordnung (12) sowie einer dem Druckausgleichsventil (7,8) zugeordneten Ankeranordnung (13) zusammenwirkt.

5. Injektor nach Anspruch 4,
**dadurch gekennzeichnet, dass** für die Ankeranordnungen (12,13) separate, separat bestrombare Elektromagnete (10,11) vorgesehen sind.

6. Injektor nach Anspruch 4,
**dadurch gekennzeichnet, dass** ein einziger Elektromagnet (19) mit beiden Ankeranordnungen (12,13) zusammenwirkt.

7. Injektor nach einem der Ansprüche 1 bis 6,
**dadurch gekennzeichnet, dass** der Ventilkörper (8) des Druckausgleichsventils (7,8) mit kleinem vom hydraulischen Druck in Schließrichtung belastetem Querschnitt ausgebildet und dieser Querschnitt größenordnungsmäßig geringer als der Querschnitt der Düsennadel (4) ist.

8. Injektor nach einem der Ansprüche 1 bis 7,
**dadurch gekennzeichnet, dass** der Innenraum mit einem die Hochdruckquelle bildenden Common-Rail verbunden ist.

## Claims

1. Injector for injecting fuel into a combustion chamber of an internal combustion engine, having an interior space which is permanently connected to a high-pressure source for fuel and which can be connected to the associated combustion chamber, for the purpose of injecting fuel, via nozzles (3) which are controlled by a nozzle needle (4) or the like, with it being possible for the nozzle needle (4) or the like, which is forced by the pressure in the interior space into its closed position in which it shuts off the nozzles (3), to be raised out of the closed position by means of an associated actuator (10) and by means of the opening, effected initially by the actuator (10), of a pressure compensating valve (7, 8) which, in its open state, connects the interior space to a secondary chamber (6) which is normally substantially unpressurized when the pressure compensating valve (7, 8) is closed and whose pressure seeks to raise the nozzle needle (4) or the like out of its closed position, **characterized in that** the secondary chamber (6) is arranged at the inlet side of the nozzles (3) and, when the nozzle needle (4) or the like is situated in the closed position, can be ventilated into the combustion chamber via a throttle gap (18) which remains between the nozzle needle (4) and the inlet side of the nozzles (3).

2. Injector according to Claim 1,
**characterized in that** the nozzle needle (4) is designed as a hollow needle with an axial bore which communicates with the high-pressure source, and the pressure compensating valve (7, 8) is arranged at the nozzle-side end of the axial bore.

3. Injector according to Claim 2,
**characterized in that** the valve body (8) of the pressure compensating valve (7, 8) controls an outlet (7) which forms a continuation of the axial bore and which opens out into the secondary chamber (6) arranged between the inlets of the nozzles (3).

4. Injector according to one of Claims 1 to 3, **characterized in that** an electromagnet arrangement (10,11) is arranged in the interior space, which electromagnet arrangement interacts with an armature arrangement (12) arranged on the nozzle needle (4) and with an armature arrangement (13) assigned to the pressure compensating valve (7, 8).

5. Injector according to Claim 4,
**characterized in that** separate electromagnets (10,11) which can be separately supplied with electrical current are provided for the armature arrangements (12, 13).

6. Injector according to Claim 4,
**characterized in that** a single electromagnet (19) interacts with both armature arrangements (12, 13).

7. Injector according to one of Claims 1 to 6, **characterized in that** the valve body (8) of the pressure compensating valve (7, 8) is formed with a small cross section which is loaded in the closing direction by hydraulic pressure, and said cross section is smaller in terms of order of magnitude than the cross section of the nozzle needle (4).

8. Injector according to one of Claims 1 to 7, **characterized in that** the interior space is connected to a common rail which forms the high-pressure source.

## Revendications

1. Injecteur pour l'injection de carburant dans une chambre de combustion d'un moteur à combustion interne, comprenant un espace interne connecté en permanence à une source de haute pression de carburant, lequel peut être connecté à la chambre de combustion associée par le biais de buses (3) commandées par une aiguille de buse (4) ou similaire en vue de l'injection de carburant, l'aiguille de buse (4) ou similaire poussée par la pression dans l'espace interne dans sa position de fermeture bloquant les buses (3) pouvant être soulevée de la position de fermeture au moyen d'un actionneur (10) associé ainsi que par l'ouverture provoquée initialement par l'actionneur (10) d'une soupape d'équilibrage de la pression (7, 8), qui, dans son état ouvert, relie l'espace interne à un espace supplémentaire (6) normalement essentiellement sans pression lorsque la soupape d'équilibrage de la pression (7, 8) est fermée, dont la pression a tendance à soulever l'aiguille de buse (4) ou similaire hors de sa position de fermeture,
**caractérisé en ce que**
l'espace supplémentaire (6) est disposé du côté de l'entrée des buses (3) et, lorsque l'aiguille de buse (4) ou similaire se trouve dans la position de fermeture, peut être ventilé dans la chambre de combustion par le biais d'une fente d'étranglement (18) qui subsiste entre l'aiguille de buse (4) et le côté de l'entrée des buses (3).

2. Injecteur selon la revendication 1,
**caractérisé en ce que** l'aiguille de buse (4) est réalisée sous forme d'aiguille creuse avec un alésage axial communiquant avec la source de haute pression, et la soupape d'équilibrage de la pression (7, 8) est disposée à l'extrémité de l'alésage axial tournée vers la buse.

3. Injecteur selon la revendication 2,
**caractérisé en ce que** le corps de soupape (8) de la soupape d'équilibrage de la pression (7, 8) commande une sortie (7) continuant l'alésage axial, qui débouche dans l'espace supplémentaire (6) disposé entre les entrées des buses (3).

4. Injecteur selon l'une quelconque des revendications 1 à 3,
**caractérisé en ce qu'**un agencement d'électroaimant (10, 11) est disposé dans l'espace interne, lequel coopère avec un agencement d'induit (12) disposé sur l'aiguille de buse (4) ainsi qu'avec un agencement d'induit (13) associé à la soupape d'équilibrage de la pression (7, 8).

5. Injecteur selon la revendication 4,
**caractérisé en ce que** des électroaimants séparés (10, 11), pouvant être alimentés séparément, sont prévus pour les agencements d'induit (12, 13).

6. Injecteur selon la revendication 4,
**caractérisé en ce qu'**un seul électroaimant (19) coopère avec les deux agencements d'induit (12, 13).

7. Injecteur selon l'une quelconque des revendications 1 à 6,
**caractérisé en ce que** le corps de soupape (8) de la soupape d'équilibrage de la pression (7, 8) est réalisé avec une petite section transversale sollicitée par la pression hydraulique dans la direction de fermeture et cette section transversale est plus petite d'un ordre de grandeur que la section transversale de l'aiguille de buse (4).

8. Injecteur selon l'une quelconque des revendications 1 à 7,
**caractérisé en ce que** l'espace interne est connecté à une rampe commune formant la source de haute pression.
